# FASCICULE DE BREVET EUROPEEN

(11) **EP 0 491 633 B1**
(45) Date de publication et mention de la délivrance du brevet: **28.02.1996**
(21) Numéro de dépôt: 91420450.8
(22) Date de dépôt: 16.12.1991
(51) Int. Cl.: B26D 7/26, B26D 1/30

(54) **Massicot de bureau pour réaliser des onglets**
Tisch-Papierschneidegerät zum Ausschneiden von Buchregistern
Table paper-trimmer for cutting index tabs

(30) Priorité: 19.12.1990 FR 9016367
(43) Date de publication de la demande: 24.06.1992
(73) Titulaire: Mathian, Louis, F-38320 Eybens (FR)
(72) Inventeur: Mathian, Louis, F-38320 Eybens (FR)

(56) Documents cités:
- EP-A- 0 320 278
- DE-C- 74 425
- FR-A- 389 841
- GB-A- 410 412
- US-A- 1 954 237
- US-A- 2 255 812
- US-A- 3 196 724
- US-A- 4 481 848

## Description

L'invention est relative à un massicot de bureau selon le préambule de la revendication 1.

Les progrès en reprographie et en reliure permettent une présentation claire et attrayante de rapports, offres ou autres dossiers, dont le nombre de tirages ne justifie pas l'emploi des techniques industrielles de l'imprimerie. Une séparation nette des différents chapitres ou parties de la brochure nécessite néanmoins l'insertion d'intercalaires ou le collage d'onglets dont la saillie sert de repère, mais ces systèmes sont compliqués. Il est également possible de réaliser des découpes avec des ciseaux, cette technique étant utilisable pour un nombre limité de feuilles et impliquant une certaine dextérité.

Le document US-A-2 255 812 décrit un massicot de bureau pour une découpe d'onglets, dont le couteau pivotant est en trois parties, rigidement solidarisées entre elles. La partie médiane du couteau est perpendiculaire aux deux autres pour créer une découpe transversale et faire apparaître un onglet sur la feuille découpée. L'axe de pivotement du couteau est fixe, par rapport au plateau de support des feuilles à découper. La qualité de la découpe, notamment de la partie transversale, obtenue par ce massicot est insuffisante et le positionnement correct des feuilles sur le plateau est difficile à réaliser. Ce massicot ne répond pas aux exigences actuelles des matériels de bureau.

La présente invention est basée sur la constatation de l'absence d'un appareil de bureau simple permettant une découpe de feuilles ou de paquets de feuilles pour faire apparaître sur les bords des onglets de repérage et elle a pour but de permettre la réalisation d'un tel appareil. Ce but est atteint par la mise en oeuvre des caractéristiques de la revendication 1.

Le montage élastique de la lame transversale assure un appui sur le contre-couteau lors de la coupe et de ce fait une coupure franche de la feuille dans les deux directions perpendiculaires.

Le massicot inventif permet une découpe d'une bande en bordure de la feuille, dont la largeur est limitée uniquement par la grandeur de la partie recourbée du couteau. La largeur et la longueur de la bande découpée sont déterminées par la position de la feuille par rapport au couteau et plus particulièrement par rapport à la partie recourbée du couteau. Le positionnement correct de la feuille ou du paquet de feuilles est facilité par des repères ou graduations du plateau, et comme le couteau est solidaire d'une partie mobile en translation parallèlement au plateau dans le sens du couteau, il y a conservation du positionnement prédéterminé de la feuille sur le plateau et à varier la longueur de la bande découpée par une translation correspondante du couteau. L'utilisation est ainsi facilitée, notamment lors de la découpe de paquets successifs de feuilles pour une brochure, le couteau étant déplacé d'une distance prédéterminée après réalisation de chaque découpe.

La présentation est améliorée par une répartition régulière des onglets le long des feuilles, ce qui implique des découpes graduées, d'un pas d'autant plus faible que le nombre d'onglets, correspondant au nombre de parties de la brochure est important. Le positionnement correct de la partie mobile portant le couteau peut être calculé et réalisé manuellement, mais il est avantageux d'utiliser un mécanisme à vis et à écrou pour déplacer la partie mobile, associé à un compte-tours représentant la position exacte du couteau. Le mécanisme peut être entraîné par un moteur piloté par une unité de commande, notamment à microprocesseur, recevant le signal de position émis par le compte-tours. Un clavier permet l'enregistrement de différents paramètres, notamment du nombre d'onglets nécessaires pour la brochure et de la dimension des feuilles et le microprocesseur calcule automatiquement la valeur de déplacement de la partie mobile. D'autres données, notamment le nombre de feuilles de chaque paquet lors d'une découpe feuille par feuille et analogues, peuvent être mémorisées pour faciliter la tâche de l'utilisateur. Une touche commande l'avance d'un pas du couteau.

Le contre-couteau qui coopère avec la partie recourbée du couteau est porté par la partie mobile associée au couteau et ce dernier porte une pièce de serrage de la feuille sur le contre-couteau venant s'appliquer sur la feuille avant le couteau.

D'autres avantages et caractéristiques de l'invention ressortiront plus clairement de la description qui va suivre d'un mode de mise en oeuvre de l'invention, donné à titre d'exemple non limitatif et représenté aux dessins annexés, dans lesquels :
- la figure 1 est une vue schématique en élévation du massicot selon l'invention, le couteau étant en position partiellement relevée;
- la figure 2 est une vue en plan du massicot, le couteau étant en position abaissée;
- la figure 3 est une vue analogue à celle de la figure 2, dans laquelle la partie mobile du massicot a été déplacée d'un pas;
- la figure 4 est une coupe, selon la ligne IV-IV de la figure 1;
- la figure 5 est une vue en plan, illustrant les découpes de longueur différente;
- la figure 6 est une vue à échelle agrandie d'une partie de la fig.1;
- la figure 7 est une coupe suivant la ligne VII-VII de la fig.6.

Sur les figures, un châssis 10 de forme générale parallélépipédique présente sur sa surface supérieure un plateau 11 de support de feuilles 25, représentées en traits mixtes sur les figures 2 et 3. Sur l'un 12 des bords latéraux du châssis 10 est disposée une glissière 13 de fixation d'une partie mobile 14. La face supérieure 15 de la partie mobile 14 affleure et prolonge le plateau 11 et à l'extrémité de la partie mobile 14 est fixé un axe 16 d'articulation d'un couteau 17. Le couteau 17 de forme générale rectiligne s'étend parallèlement à la glissière 13 et est susceptible de se débattre dans un plan vertical perpendiculaire au plateau 11. Le couteau 17 comporte à l'extrémité opposée à l'articulation 16 une poignée de manoeuvre 18 et il coopère avec un contre-couteau 19 constitué par le rebord de la face supérieure 15 de la partie mobile 14 pour découper des bords des feuilles 25. Une barre 20 de compression des feuilles 25 est disposée parallèlement au couteau 17 en étant articulée sur un axe 21 porté par le châssis fixe 10. La barre de compression 20 porte à son extrémité opposée à l'articulation 21 une poignée de manoeuvre 22. Le plateau 11 porte des repères ou des butées amovibles 23 susceptibles d'être positionnés en des emplacements prédéterminés 24 pour définir la position exacte des feuilles 25 disposées en long ou en large sur le plateau 11. Des massicots de ce genre sont bien connus et ils permettent une découpe des bords des feuilles 25.

Selon l'invention, la lame du couteau 17 est prolongée du coté de la poignée 18 par une partie recourbée 26 qui vient en saillie de la face supérieure 15. D'une manière analogue, le contre-couteau 19 est prolongé par un contre-couteau recourbé 27 complémentaire du couteau recourbé 26. En position de départ de la partie mobile 14, représentée à la figure 2, la partie recourbée 26 est espacée d'une distance "d1" du bord 28 d'une feuille 25 disposée en long sur le plateau 11. Il est facile de comprendre qu'en plaçant une feuille 25 de manière à faire déborder son bord longitudinal du coté du couteau 17, il est possible de découper par actionnement du couteau 17 une bande 29, hachurée sur la figure 5, de longueur inférieure à celle de la feuille 25. La partie complémentaire 30 de cette bande découpée 29 forme un onglet de longueur "d1". La largeur de la bande découpée 29 correspond bien entendue à la partie en saillie de la feuille 25 et cette largeur est obligatoirement inférieure à celle de la partie recourbée 26 du couteau 17. En déplaçant la partie mobile 14 d'un pas dans la position représentée à la figure 3, il est possible de découper d'une manière analogue une bande 31, représentée sur la figure 5, laissant subsister un onglet 32 de longueur double "d2". L'opération peut être poursuivie de la même manière en déplaçant progressivement la partie mobile 14 pour découper des feuilles ayant des onglets de longueur triple, quadruple, etc. de la manière représentée à la figure 5. La position relative du couteau 17 par rapport au plateau 11 peut être repérée par une graduation (non représentée) ou par tout autre moyen approprié.

Selon l'invention, le couteau 17 est porté par une partie mobile 14.

Les repères ou butées amovibles 23, mis en place en différentes positions 24, permettent le réglage de la saillie de la feuille 25 et de ce fait de la largeur de la bande découpée 29, 31. D'autres réglages, notamment par une réglette graduée, sont concevables.

Selon un développement important de l'invention, le déplacement de la partie mobile 14 est piloté par un mécanisme 33 logé à l'intérieur du châssis 10. Le mécanisme 33 comporte un écrou 34 solidarisé par un étrier 35 à la partie mobile 14 et vissé sur une vis 36 s'étendant parallèlement à la glissière 13. Une rotation de la vis 36, qui est immobilisée longitudinalement, provoque un vissage de l'écrou 34 et un déplacement correspondant de la partie mobile 14. La vis 36 est entraînée en rotation par un moteur 37 par l'intermédiaire d'un engrenage 38 et elle porte un disque compte-tours 39. Ce mécanisme 33 à vis 36 et écrou 34, associé au compte-tours 39, permet un positionnement précis de la partie mobile 14 par rapport au plateau 11 et ainsi un découpage de bandes de longueur parfaitement déterminée. Le moteur 37, notamment électrique, est piloté par une unité de commande à microprocesseur qui reçoit également le signal du dispositif compte-tours à disque 39. L'unité de commande comporte un clavier 40 permettant de définir un programme de découpe prédéterminé. Dans l'exemple représenté, le clavier 40 comporte des touches 41 correspondant au nombre d'onglets devant être découpés pour réaliser la brochure ainsi que deux touches 42 correspondant au sens de disposition de la feuille 25 sur le plateau 11, en l'occurrence en large ou en long. Une touche 43 commande le déplacement de la partie mobile 14 d'un pas. Il est clair que si pour des raisons d'esthétique on désire avoir des onglets de même longueur répartis sur toute la longueur de la feuille, il convient de déterminer la longueur de ces onglets en fonction du nombre d'onglets et de la longueur de la feuille. La figure 5 illustre à titre d'exemple le découpage des feuilles d'une brochure ayant dix onglets et en regard de chaque feuille est indiqué le nombre de tours correspondant de la vis 36. Connaissant la dimension de la feuille, indiquée par l'actionnement de l'une des touches 42 dans l'exemple représenté sur les figures, l'unité de commande peut déterminer le nombre de tours de la vis 36 nécessaire pour réaliser le nombre d'onglets choisi par l'actionnement de l'une des touches correspondantes 41. Il commande ensuite le déplacement de la partie mobile 14 pas à pas à chaque actionnement de la touche 43 en faisant tourner la vis 36 d'un nombre de tours correspondant. Toute erreur de manipulation ou de calcul est ainsi évitée et l'utilisation du massicot est notablement facilitée. Il est à noter que les deux touches 42 peuvent être remplacées par des touches correspondant à la longueur de la feuille 25 ou que cette dernière peut éventuellement être déterminée automatiquement par un lecteur optique. Dans le cas d'une découpe feuille par feuille un compteur peut être associé au massicot pour provoquer le déplacement d'un cran après la découpe du nombre prédéterminé de feuilles correspondant à l'un des chapitres de la brochure. L'emploi d'une unité de commande à microprocesseur permet la réalisation d'autres fonctions, notamment d'affichage ou de calcul. Le dispositif est particulièrement simple, et il est possible de concevoir des versions simplifiées dépourvues d'une unité de commande ou même à déplacement manuel de la partie mobile 14, ces versions étant réalisées à partir des mêmes éléments de base.

La découpe du papier par la partie recourbée 26 peut être améliorée en associant au couteau 17 une pièce d'appui 44 montée élastiquement pour plaquer la feuille 25 sur le contre-couteau 27. Le massicot peut bien entendu être équipé des dispositifs conventionnels de protection et être agencé pour être utilisé pour la découpe ordinaire des feuilles.

En se référant plus particulièrement aux figures 6 et 7, on voit que le couteau 17 est en deux parties, en l'occurrence une grande lame longitudinale 50 et une petite lame transversale 51. La lame transversale 51 constitue la partie recourbée 26 du couteau 17 et elle prolonge à angle droit la lame longitudinale 50. La lame transversale 51 est fixée avec jeu dans un logement en forme de fente 52 autorisant un débattement limité dans le sens longitudinal du couteau. Un ressort 53 sollicite la lame transversale 51 en direction du contre-couteau 19 pour assurer une coupe franche de la feuille.

## Revendications

1. Massicot de bureau ayant un châssis fixe (10) pouvant être posé sur une table, ledit châssis comportant un plateau fixe (11) de support d'une ou des feuilles (25) à massicoter et un couteau (17) susceptible de se débattre dans un plan perpendiculaire audit plateau (11) en étant actionné par une poignée de manoeuvre (18) et en coopérant avec un contre-couteau (19), dans lequel ledit couteau (17) et le contre-couteau ont des parties recourbées conjuguées, qui permettent la découpe d'une bande (29, 31) de longueur inférieure à celle de la feuille (25) qui laisse subsister en saillie la partie restante de la bande formant un onglet (30, 32), ledit couteau étant constitué de deux lames, une lame longitudinale et une lame transversale s'étendant perpendiculairement à la lame longitudinale et formant ladite partie recourbée, caractérisé en ce que la lame transversale est montée élastiquement sur le couteau en étant sollicitée par un moyen élastique (53) en direction de l'extrémité recourbée du contre-couteau, que le couteau (17) est solidaire d'une partie (14) mobile en translation dans la direction longitudinale du couteau (17) pour être placé en différentes positions par rapport au' plateau (11), de façon à varier la longueur de la bande découpée (29, 31) et ainsi celle de l'onglet (30, 32) et que la partie mobile (14) porte le contre-couteau (19).

2. Massicot selon la revendication 1, caractérisé en ce que l'une des extrémités du couteau (17) est montée à pivotement sur un axe (16) horizontal, et que l'autre extrémité, qui porte la poignée de manoeuvre (18), présente la partie recourbée (26).

3. Massicot selon la revendication 1 ou 2, caractérisé en ce que le plateau (11) porte des repères ou butées (23, 24), de positionnement de la feuille (25) placée en largeur ou en longueur pour définir la largeur de la bande découpée (29, 31).

4. Massicot selon l'une quelconque des revendications précédentes, caractérisé en ce que ledit couteau (17) porte un système de serrage (44) de la feuille (25) sur le contre-couteau (27) dans la zone de la partie recourbée (26), qui vient s'appliquer sur la feuille avant le couteau.

5. Massicot selon la revendication 1, caractérisé en ce qu'il comporte un mécanisme (33) de déplacement de la partie mobile (14) avantageusement gradué pour définir la longueur de l'onglet (30, 32).

6. Massicot selon la revendication 5, caractérisé en ce que le mécanisme (33) comporte un système de translation à vis (36) et écrou (34) et un compte-tours (35) définissant la position de la partie mobile (14) par rapport au plateau (11).

7. Massicot selon la revendication 6, caractérisé en ce que la partie fixe en translation dudit système à vis (36) et écrou (34) est entraînée en rotation par un moteur électrique (33) piloté par une unité de commande recevant le signal émis par ledit compte-tours (39).

8. Massicot selon la revendication 7, caractérisé en ce qu'il comporte un clavier (40) relié à ladite unité de commande pour introduire par des touches (41) le nombre d'onglets devant figurer dans la brochure réalisée par la reliure d'un nombre correspondant de paquets de feuilles (25) et que ladite unité de commande détermine la position du couteau (17) pour la découpe de chaque paquet de feuilles pour obtenir un échelonnement régulier des onglets sur toute la longueur des feuilles.

9. Massicot selon la revendication 8, caractérisé en ce que le clavier (40) comporte une touche (43) d'avance d'un pas de la partie mobile (14) portant le couteau (17) et/ou des touches (42) correspondant à la dimension de la feuille (25) où sont découpés les onglets (30, 32).

## Claims

1. An office guillotine having a fixed frame (10) able to be placed on a table, said frame comprising a fixed support plate (11) of one or more sheets of paper (25) to be guillotined and a knife blade (17) able to move in a plane perpendicular to said plate (11) being actuated by an operating handle (18) and cooperating with a counter-blade (19), wherein said knife blade (17) and the counter-blade have conjugate curved parts, which enable a strip (29, 31) of a smaller length than that of the sheet of paper (25) to be cut leaving the remaining part of the strip protruding out forming a tab (30, 32), said knife blade being constituted by two blades, a longitudinal blade and a transverse blade extending perpendicularly to the longitudinal blade and forming said curved part, characterized in that the transverse blade is mounted flexibly on the knife blade and is biased by a flexible means (53) in the direction of the curved end of the counter-blade, that the knife blade (17) is securedly united to a part (14) mobile in translation in the longitudinal direction of the knife blade (17) to be placed in different positions with respect to the plate (11), so as to vary the length of the cut strip (29, 31) and therefore that of the tab (30, 32), and that the mobile part (14) bears the counter-blade (19).

2. The guillotine according to claim 1, characterized in that one of the ends of the knife blade (17) is pivotally mounted on a horizontal spindle (16), and that the other end, which bears the operating handle (18), presents the curved part (26).

3. The guillotine according to claim 1 or 2, characterized in that the plate (11) bears markers or stops (23, 24), for positioning of the sheet of paper (25) placed widthways or lengthways to define the width of the cut strip (29, 31).

4. The guillotine according to any one of the foregoing claims, characterized in that said knife blade (17) bears a clamping system (44) of the sheet of paper (25) on the counter-blade (27) in the zone of the curved part (26), which is applied on the sheet before the knife blade.

5. The guillotine according to claim 1, comprising a mechanism (33) for moving the mobile part (14) advantageously graduated to define the length of the tab (30, 32).

6. The guillotine according to claim 5, characterized in that the mechanism (33) comprises a translation system with a screw (36) and nut (34) and a revolution counter (39) defining the position of the mobile part (14) with respect to the plate (11).

7. The guillotine according to claim 6, characterized in that the part of said system with a screw (36) and nut (34) which is fixed in translation is driven in rotation by an electric motor (33) controlled by a control unit receiving the signal transmitted by said revolution counter (39).

8. The guillotine according to claim 7, comprising a keypad (40) connected to said control unit to enter via buttons (41) the number of tabs that are to figure in the brochure achieved by binding of a corresponding number of packets of sheets of paper (25) and that said control unit determines the position of the knife blade (17) for cutting each packet of sheets of paper to obtain a regular staggering of the tabs over the whole length of the sheets.

9. The guillotine according to claim 8, characterized in that the keyboard (40) comprises a key (43) for moving the mobile part (14) supporting the knife blade (17) one step forwards and/or keys (42) corresponding to the size of the sheet of paper (25) where the tabs (30, 32) are cut.

## Patentansprüche

1. Büroschneidemaschine mit feststehendem Untergestell (10) zur Tischaufstellung, wobei das genannte Untergestell eine feststehende Auflageplatte (11) zur Aufnahme eines oder mehrerer zu beschneidender Blätter (25) sowie ein Messer (17) umfaßt, das in einer senkrecht zur genannten Auflageplatte (11) liegenden Ebene durch Betätigung über einen Betätigungsgriff (18) und Zusammenwirken mit einem Gegenmesser (19) verschwenkt werden kann, das genannte Messer (17) sowie das Gegenmesser einander zugeordnete, abgewinkelte Teile aufweisen, die den Ausschnitt eines Streifens (29, 31) erlauben, welcher kürzer als das Blatt (25) ist, so daß der Rest des Streifens als hervorstehender Grifftab (30, 32) stehenbleibt, und das genannte Messer aus zwei Schneiden, und zwar einer Längsschneide und einer senkrecht zur Längsschneide verlaufenden und den genannten abgewinkelten Teil bildenden Querschneide besteht, dadurch gekennzeichnet, daß die Querschneide elastisch am Messer montiert ist und durch ein Federelement (53) in Richtung des abgewinkelten Endes des Gegenmessers beaufschlagt wird, daß das Messer (17) fest mit einem in Längsrichtung des Messers (17) verschiebbaren, beweglichen Teil (14) verbunden ist, um in verschiedene Stellungen in bezug die Auflageplatte (11) verbracht werden und so die Länge des ausgeschnittenen Streifens (29, 31) und damit auch des Grifftabs (30, 32) verändern zu können, und daß das Gegenmesser (19) am beweglichen Teil (14) montiert ist.

2. Büroschneidemaschine nach Anspruch 1, dadurch gekennzeichnet, daß eines der Enden des Messers (17) schwenkbar an eine waagerechte Achse (16) angelenkt ist und das andere, den Betätigungsgriff (18) tragende Ende den abgewinkelten Teil (26) aufweist.

3. Büroschneidemaschine nach Anspruch 1 oder 2, dadurch gekennzeichnet, daß an der Auflageplatte (11) Marken oder Anschläge zur Positionierung des in Längs- oder Querrichtung aufgelegten Blattes angebracht sind, um die Breite des ausgeschnittenen Streifens (29, 31) zu bestimmen.

4. Büroschneidemaschine nach irgendeinem der vorhergehenden Ansprüche, dadurch gekennzeichnet, daß das genannte Messer (17) eine Anpreßvorrichtung (44) aufweist, die vor dem Messer auf dem Blatt zur Auflage kommt und dazu dient, das Blatt (25) im Bereich des abgewinkelten Teils (26) gegen das Gegenmesser (27) zu drücken.

5. Büroschneidemaschine nach Anspruch 1, dadurch gekennzeichnet, daß sie einen Mechanismus (33) zur Verschiebung des beweglichen Teils aufweist, der zur Bestimmung der Länge des Grifftabs (30, 32) vorteilhafterweise über eine Maßteilung verfügt.

6. Büroschneidemaschine nach Anspruch 5, dadurch gekennzeichnet, daß der Mechanismus (33) ein Verschiebesystem mit Schraube (36) und Mutter (34) sowie einem Umdrehungszähler (35) aufweist, das die relative Lage des beweglichen Teils (14) zur Auflageplatte (11) bestimmt.

7. Büroschneidemaschine nach Anspruch 6, dadurch gekennzeichnet, daß der in Verschieberichtung feststehende Teil des genannten Mechanismus' mit Schraube (36) und Mutter (34) durch einen Elektromotor (33) in Drehung versetzt wird, der über eine, mit dem Ausgangssignal des Umdrehungszählers (39) beaufschlagte Steuereinheit angesteuert wird.

8. Büroschneidemaschine nach Anspruch 7, dadurch gekennzeichnet, daß sie ein mit der genannten Steuereinheit verbundenes Tastenfeld (40) aufweist, das dazu dient, über Tasten (41) die Anzahl der Grifftabs einzugeben, die für die durch Verbindung einer entsprechenden Anzahl von Stapeln der Blätter (25) hergestellten Broschüre benötigt werden, und daß die genannte Steuereinheit die zum Beschneiden jedes Blattstapels erforderliche Stellung des Messers (17) bestimmt, um eine gleichmäßige Verteilung der Grifftabs über die gesamte Blattlänge zu erreichen.

9. Büroschneidemaschine nach Anspruch 8, dadurch gekennzeichnet, daß das Tastenfeld (40) eine Taste (43) zur Steuerung des Vorschubs des das Messer (17) tragenden beweglichen Teils (14) um einen Teilungsschritt und/oder Tasten (42) zur Eingabe der Maße des Blattes (25) aufweist, aus dem die Grifftabs (30, 32) ausgeschnitten werden.
